# EUROPÄISCHE PATENTSCHRIFT

(11) **EP 0 441 099 B1**
(45) Veröffentlichungstag und Bekanntmachung des Hinweises auf die Patenterteilung: **31.01.1996**
(21) Anmeldenummer: 90810955.6
(22) Anmeldetag: 06.12.1990
(51) Int. Cl.: D03D 47/20

(54) **Bringergreifer für Greiferwebmaschinen**
Weft carrying gripper for gripper looms
Griffe porteuse pour métiers à tisser à griffes

(30) Priorität: 05.02.1990 CH 353/90
(43) Veröffentlichungstag der Anmeldung: 14.08.1991
(73) Patentinhaber: SULZER RÜTI AG, CH-8630 Rüti (CH)
(72) Erfinder: Stacher, Angelo, CH-9320 Arbon (CH)
(74) Vertreter: Heubeck, Bernhard

(56) Entgegenhaltungen:
- FR-A- 2 113 237
- FR-A- 2 222 467
- FR-A- 2 447 988
- FR-A- 2 635 538
- GB-A- 2 058 853
- GB-A- 2 083 844

## Beschreibung

Die Erfindung betrifft einen Bringergreifer für Greiferwebmaschinen, mit an flexiblem Eintragsband befestigtem Kopfteil, sowie eine Bandgreiferwebmaschine mit einem solchen Greifer.

Bei Greiferwebmaschinen trägt der Bringergreifer den Schussfaden mit seinem Kopfteil, der eine geeignete Fadenführung und eine Fadenklemme aufweist, in den mittleren Bereich des Webfaches ein, wo er durch den Nehmergreifer übernommen wird. Die Aufgaben des Bringergreifers, den vorgelegten Faden sicher zu fassen, nicht zu verlieren und präzise dem Nehmergreifer zuzuführen, machen eine ziemlich robuste und damit massereiche Konstruktion nötig. Bei einer heute verwendeten Ausführung eines Bringergreifers, die aus der CH-PS 592.761 bekannt ist, gleitet der Greifer auf Kufen, die sich an den untern Enden der beiden Seitenwandungen befinden. Diese Kufen üben dabei eine starke Belastung auf die Kettfäden aus, was zu deren Beschädigung führen kann. Die Seitenwandungen des Bringergreiferkopfes werden durch eine brückenartige Oberseite verbunden. Bei dieser Konstruktion liegt der Schwerpunkt weit oben. Da das flexible Band, das den Kopfteil durch das Webfach bewegt, unmittelbar über den Kettfäden läuft, ergibt sich wegen des hoch liegenden Schwerpunktes ein Drehmoment, das eine schwer kontrollierbare Bewegung mit Tendenz des Abhebens des Kopfteils zur Folge hat.

Aus der GB-A 2 058 853 ist'ein Bringergreifer bekannt, dessen Kopfteil einen einteiligen Grundkörper umfasst, der ebenfalls zwei Kufen als Gleitfläche aufweist. Dieser Bringergreifer weist auch die weiteren im Oberbegriff des Anspruchs 1 genannten Merkmale auf.

Es ist Aufgabe der Erfindung, einen Bringergreifer zu schaffen, bei dem die aufgeführten Nachteile vermieden sind. Die Aufgabe wird erfindungsgemäss durch die Merkmale des Anspruchs 1 gelöst.

Der Vorteil der Erfindung ist darin zu sehen, dass der Schwerpunkt des Greiferkopfes tief liegt und dass dadurch eine weniger zum Abheben neigende Bewegung des Greifers möglich wird. Dank der breiten Gleitfläche des Greiferkopfes, die eben oder konvex ausgebildet ist, werden die Kettfäden geschont. Überdies erlaubt der oben offene Greiferkopf guten Einblick zu Kontrollzwecken sowie gute Zugänglichkeit, insbesondere zur Fadenklemme, was hinsichtlich Reinigungs- und Reparaturmöglichkeiten vorteilhaft ist.

Durch die abhängigen Ansprüche 2 bis 8 ergeben sich weitere vorteilhafte Merkmale des erfindungsgemässen Bringergreifers.

Der erfindungsgemässe Bringergreiferkopf weist einen einteiligen Grundkörper auf, der kostengünstig aus Blech gefertigt werden kann. Die Fadenklemme wird auf diesem Grundkörper befestigt. Die Fadenführung, die am obern Rand der rietseitigen Greiferwandung angeordnet ist, lässt sich beispielsweise einfach durch Biegen des Blechs, aus dem der Grundkörper besteht, herstellen. Die Fadenführung lässt sich auch mittels einer aus der Greiferwandung ausgebrochenen Einbuchtung herstellen.

Der Grundkörper des erfindungsgemässen Bringergreiferkopfs ist scheidenförmig geformt, so dass der Nehmergreifer in dessen Innenraum eindringen und dort den dargebotenen Schussfaden übernehmen kann. Die Fadenklemme ist in Innenraum so angeordnet, dass noch freier Spielraum für den Nehmergreifer offen bleibt. Sie befindet sich unmittelbar neben der warenseitigen Greiferwandung. Mit einer starren, an der Klemme angebrachten, flossenförmigen Lamelle wird der von der hochliegenden Fadenführung kommende Schussfaden gegen den Boden des Greiferkopfes umgelenkt, bevor der Faden danach wieder nach oben zur Klemmstelle geführt wird. Durch die Fadenumlenkflosse der Klemme ergibt sich eine Fadenführung im Greiferkopf, die diagonal durch den für den Nehmergreifer freien Innenraum verläuft.

Es kann vorteilhaft sein, unter der Fadenumlenkflosse einen Durchbruch im Greiferboden vorzusehen. Dann kann auch dickeres Garn, ohne durch den Greiferboden behindert zu sein, um die Fadenumlenkflosse herumgeführt werden.

Die Fadenklemme, die bis auf die Fadenumlenkflosse im wesentlichen schon bekannt ist (DE-PS 29.47.399), hält den Schussfaden mit seiner Klemmstelle in horizontaler Richtung. Dank diesem Sachverhalt ragt das Fadenende durch eine Mulde in der Seitenwand aus dem Greifer hinaus und kommt daher nicht mit den Kettfäden in Berührung, was eine gegenseitige Beeinträchtigung von Schussfaden und Kettfäden ausschliesst.

Die im erfindungsgemässen Bringergreifer vorgesehene Klemmstelle und die zugeordnete Mulde in der Seitenwand erlaubt, seitlich mittels einer Saugdüse hängengebliebene Fasern zu entfernen, was gegenüber einer Reinigung mit Saugdüse unterhalb der Greiferführungsbahn von Vorteil ist.

Die Erfindung bezieht sich auch auf eine Bandgreiferwebmaschine, bei der die Eintragsbänder der Greifer mittels oszillierender Bandräder hin- und herbewegt werden. Der erfindungsgemässe Bringergreifer ist für Webmaschinen vorgesehen, bei denen der Schussfaden horizontal vorgelegt wird. Die Horizontal-Schussvorlage im Gegensatz zur Vertikal-Schussvorlage, die bei andern Greiferwebmaschinen vorliegt, macht einen Bringergreifer erforderlich, für den die Gefahr besteht, dass Kettfäden zerrissen werden. Beim erfindungsgemässen Bringergreifer besteht diese Gefahr nicht.

Im folgenden wird die Erfindung anhand der Figuren näher erläutert. Es zeigen:
- Fig.1: den Kopfteil eines erfindungsgemässen Bringergreifers, dem beim Eintritt ins Webfach der Schussfaden horizontal vorgelegt wird,
- Fig.2a: den gleichen Greiferkopf wie in Fig.1 von der Rietseite her gesehen,
- Fig.2b: einen Querschnitt durch den Greiferkopf nach Linie II - II in Fig.2a,
- Fig.3a: eine erste Variante des erfindungsgemässen Greiferkopfes und
- Fig.3b: einen der Fig.2b entsprechenden Querschnitt zur ersten Variante.

Die Fig.4a und 4b sowie die Fig.5a und 5b zeigen entsprechend den Fig.3a und 3b zwei weitere Varianten des erfindungsgemässen Greiferkopfes.

Der in Fig.1 gezeigte Greiferkopf 1 ist ohne die Befestigung am flexiblen Eintragsband, mit dem er ins Webfach 30 gestossen wird, dargestellt. Im Innenraum des Grundkörpers 2, der im wesentlichen ein u-förmiges Querschnittsprofil hat, befindet sich warenseitig die Fadenklemme 3. Der vorgelegte Schussfaden 4, der von einem nicht gezeigten, ortsfesten Fadenvorrat entnommen wird, tritt in Fig.1 gerade in die Fadenklemme 3 ein. Zu einem etwas spätern Zeitpunkt, wenn der Greifer sich etwas tiefer im Webfach befindet und der Faden 4 durch die Klemme 3 sicher gehalten wird, wird eine Schneidvorrichtung betätigt, die durch die Schere 40 symbolisch angedeutet ist. Das freie Schnittende, das nun zur Spitze des Schussfadens 4 geworden ist, ragt danach durch die Mulde 11 in der Seitenwand 7 seitlich aus dem Greiferkopf 1 heraus.

Der Grundkörper 2 besteht aus dem Boden 5, der als Gleitfläche ausgebildet ist, und den beiden Seitenwandungen 6 und 7. Die rietseitige Greiferwandung 6 weist gegen die Greiferspitze hin eine Kontur der obern Kante auf, die hinsichtlich der Zuleitung des vorgelegten Schussfadens 4 zur Fadenklemme 3 geeignet geformt ist: Nach der Steigkurve, die unmittelbar hinter der Greiferspitze liegt, senkt sich die obere Kante in eine Mulde 8. Anschliessend an die Mulde 8 folgt eine gegen die Greifermitte hin gebogene Steigschräge 9. Mittels dieser Steigschräge 9 wird der Faden 4 in die Fadenklemme 3 eingeführt. Der weiter ins Webfach gestossene Greiferkopf 1 zwingt darauf den Faden 4 in die rinnenförmige Fadenführung 10.

In Fig.2a erkennt man die Fadenführung 10 und die Fadenklemme 3 deutlicher. Auf den Sockel 12 der Klemme 3, der beispielsweise auf den Grundkörper 2 aufgeschweisst ist, sind die elastische Zunge 13 und die starre Klemmenbakke 15 mittels Schrauben befestigt. Am vordern Ende bilden Zunge 13 und Klemmbacke 15 zusammen ein trichterartig geformtes Klemmenmaul 16. Die Klemmbacke 15 ist mit einer öffnung für einen Nocken 14 versehen. Dieser Nocken 14 ist auf der Zunge 13 befestigt und dient dazu, im zurückgezogenen Zustand des Greifers den Klemmspalt zu öffnen, um so hängengebliebene Fasern mit einer Saugdüse, die sich dann bei der seitlichen Mulde 11 befindet, absaugen zu können. Der Durchbruch 18 im Boden 5 neben der Fadenklemme 3 ist für dickes Garn vorgesehen.

Der Querschnitt in Fig.2b verläuft durch die beiden seitlichen Mulden 8 und 11. Wie man sieht, weist der Greiferkopfboden 5 eine Gleitfläche auf, die im mittleren Bereich bis auf Ausnahme des Durchbruchs 18 eben und in den Randbereichen konvex gekrümmt ist. Wird beim Durchbruch 18 für eine abgerundete untere Kante gesorgt, so treten Beschädigungen der Kettfäden durch die Gleitfläche nicht mehr auf. Der Faden 4 verläuft von der Fadenführung 10 zum Durchbruch 18 diagonal durch den freien Innenraum des Greiferkopfes. Dies wird durch die Fadenumlenkflosse 17 ermöglicht, die zusammen mit der Klemmbakke 15 den Oberteil der Fadenklemme 3 bilden. Die Zunge 13 mit dem Nocken 14 ist nicht geschnitten und in frontaler Ansicht dargestellt. Man erkennt, dass die Zungenspitze nach unten gekrümmt ist.

Die in den Fig.3a bis Fig.5a dargestellten Varianten des Greiferkopfes unterscheiden sich vom oben beschriebenen Ausführungsbeispiel lediglich in der Ausgestaltung der rietseitigen Greiferwandung. So ist bei der ersten Variante in Fig.3a und Fig.3b das Wandungsstück hinter der Mulde 8 - beim ersten Ausführungsbeispiel zu einer Rinne nach aussen gebogenen - nun gegen die Greifermitte gebogen und mit einer Einbuchtung 19 versehen, die als Fadenführung dient. Im dargestellten Querschnitt ist der Schussfaden nur teilweise durch seine Lage 4' angedeutet.

Bei der Variante in Fig.4a ist die Fadenführung 19 auch als Einbuchtung ausgeführt. Das zur Greifermitte ragende Wandungsstück ist hier aber zu einer teilweisen Überdachung 20 des Raumes zwischen Fadenführung 19 und Klemme 3 verlängert. Die vordere Kante dieser Üeberdachung 20 hilft bei der richtigen Zuführung des vorgelegten Schussfadens in das Klemmenmaul 16.

Bei der letzten Variante in Fig.5a ist die Fadenführung wieder rinnenförmig wie schon beim ersten Ausführungsbeispiel. Hier ist aber das nach aussen gebogene Wandstück 21 verlängert. Es dient dazu, die obere Kettfadenschar nach oben zu verdrängen und sie dadurch vor Beschädigungen durch hervorstehende Teile des Greiferkopfes zu schützen. Beim Greifer der CH-PS 592.761 ist eine ähnliche Überdachung auf der Rietseite vorhanden. Das Entfallen einer solchen Uberdachung bei den oben beschriebenen erfindungsgemässen Greiferköpfen hat den Vorteil, dass der Greifer etwas weniger Platz benötigt und somit eine Reduktion des Vorderfachquerschnitts möglich macht.

## Patentansprüche

1. Bringergreifer für eine Greiferwebmaschine, mit an einem flexibeln Eintragsband befestigten Kopfteil (1), der einen einteiligen Grundkörper (2) umfasst, der oben grösstenteils offen ist, auf dem eine Fadenklemme (3) befestigt ist und der eine hochliegende Führung (10) für den Schussfaden (4) aufweist, wobei die Führung und die Klemme rietseitig bzw. gewebeseitig angeordnet sind, so dass sie den Faden diagonal, durch einen freien Innenraum des Kopfteils gespannt dem Nehmergreifer darbieten,
dadurch gekennzeichnet, dass der Kopfteil (1) aus einem geformten Blechstück gefertigt ist, das mit einem Teilstück eine Bodenwand (5) bildet, die als Gleitfläche vorgesehen ist.

2. Bringergreifer nach Anspruch 1, dadurch gekennzeichnet, dass der Kopfteil (1) eine rinnenförmige, durch Biegen eines Blechs erzeugte Fadenführung (10) aufweist.

3. Bringergreifer nach Anspruch 1, dadurch gekennzeichnet, dass der Kopfteil (1) eine aus der Greiferwandung (6) ausgebrochene Einbuchtung (19) als Fadenführung aufweist.

4. Bringergreifer nach einem der Ansprüche 1 oder 3, dadurch gekennzeichnet, dass eine teilweise Überdachung (20) des Raumes zwischen Fadenführung (10) und Klemme (3) vorliegt.

5. Bringergreifer nach einem der Ansprüche 1 bis 3, dadurch gekennzeichnet, dass eine teilweise Überdachung (21) der rietseitigen Wandung des Kopfteils vorliegt.

6. Bringergreifer nach einem der Ansprüche 1 bis 5, dadurch gekennzeichnet, dass die Fadenklemme (3) eine Fadenumlenkflosse (17) aufweist, die den Faden zwischen Führung (10) und Klemmstelle niederhält.

7. Bringergreifer nach Anspruch 6, dadurch gekennzeichnet, dass die Gleitfläche (5) einen Durchbruch (18) unterhalb der Fadenumlenkflosse (17) aufweist.

8. Bringergreifer nach einem der Ansprüche 1 bis 7, dadurch gekennzeichnet, dass die Klemme (3) den Faden (4) an seinem Ende mindestens annähernd horizontal festhält.

9. Bandgreiferwebmaschine mit Horizontal-Schussvorlage und mit einem Bringergreifer nach einem der Ansprüche 1 bis 8.

## Claims

1. A giver for a gripper loom, the giver having a head part (1) secured to a flexible picking tape and comprising a unitary main body (2) which is open over most of its top part, a yarn gripper (3) being secured to the main body (2), the same having a raised guide (10) for the weft yarn (4), the guide (10) and the gripper (3) being disposed on the reed side and cloth side respectively so as to present the yarn to the taker diagonally and with tension through a free interior of the head part,
characterised in that the head part (1) is prepared from a shaped sheet-metal member, a part of which forms a bottom wall (5) devised as a slideway.

2. A giver according to claim 1, characterised in that the head part (1) has a trough-like yarn guide (10) produced by bending of a metal sheet.

3. A giver according to claim 1, characterised in that the head part (1) has as yarn guide an inwardly curved part (19) contrived from the giver wall (6).

4. A giver according to claim 1 or 3, characterised in that there is a partial roofing-over (20) of the space between the yarn guide (10) and the yarn gripper (3).

5. A giver according to any of claims 1 to 3, characterised in that there is a partial roofing-over (21) of the head part wall on the reed side.

6. A giver according to any of claims 1 to 5, characterised in that the yarn gripper (3) has a yarn-deflecting fin (17) which holds down the yarn between the guide (10) and the gripping zone.

7. A giver according to claim 6, characterised in that the slideway (5) is formed with an aperture (18) below the fin (17).

8. A giver according to any of claims 1 to 7, characterised in that the yarn gripper (3) retains the yarn (4) at least substantially horizontally at its end.

9. A tape gripper loom having horizontal weft presentation and a giver according to any of claims to 1 to 8.

## Revendications

1. Griffe porteuse pour métier à tisser à projectile, comportant une pièce de tête (1) fixée sur une bande d'introduction souple et qui çomporte un corps de base (2) en une seule pièce qui pour sa plus grande partie est ouvert vers le haut et sur lequel est fixé un pince-fil (3) et un guide supérieur (10) pour le fil de trame (4), le guide et la pince étant disposés soit du côté du peigne soit du côté du tissu, de sorte qu'ils présentent le fil diagonalement et tendu à travers un espace intérieur libre de la pièce de tête à la griffe de reprise, caractérisée en ce que la pièce de tête (1) est réalisée à partir d'une pièce de tôle mise en forme, dont une partie forme une paroi de fond (5) qui est prévue comme surface de glissement.

2. Griffe porteuse selon la revendication 1, caractérisée en ce que la pièce de tête (1) présente un guide-fil (10) en forme de canal, créé par le cintrage d'une tôle.

3. Griffe porteuse selon la revendication 1, caractérisée en ce que la pièce de tête (1) présente comme guide-fil une découpe (19) réalisée dans la paroi (6) de la griffe.

4. Griffe porteuse selon l'une des revendications 1 ou 3, caractérisée en ce qu'il existe un recouvrement partiel (20) de l'espace situé entre le guide-fil (10) et la pince (3).

5. Griffe porteuse selon l'une des revendications 1 à 3, caractérisée en ce qu'il existe un recouvrement partiel (21) de la paroi de la pièce de tête qui est située du côté du peigne.

6. Griffe porteuse selon l'une des revendications 1 à 5, caractérisée en ce que le pince-fil (3) présente une ailette (17) de déviation du fil qui retient le fil vers le bas entre le guide (10) et l'emplacement de pinçage.

7. Griffe porteuse selon la revendication 6, caractérisée en ce que la surface de glissement (5) présente une découpe (18) en dessous de l'ailette (17) de déviation du fil.

8. Griffe porteuse selon l'une des revendications 1 à 7, caractérisée en ce que la pince (3) maintient le fil (4) au moins approximativement horizontal à son extrémité.

9. Métier à tisser à projectile et à présentation horizontale de la duite, et comportant une griffe porteuse selon l'une des revendications 1 à 8.
